# FASCICULE DE BREVET EUROPEEN

(11) **EP 1 152 807 B1**
(45) Date de publication et mention de la délivrance du brevet: **27.07.2005**
(21) Numéro de dépôt: 00905146.7
(22) Date de dépôt: 16.02.2000
(51) Int. Cl.: A63C 9/08

(54) **FIXATION DE SURF DES NEIGES**
SNOWBOARDBINDUNG
SNOWBOARD SHOE FIXING SYSTEM

(30) Priorité: 19.02.1999 FR 9902144
(43) Date de publication de la demande: 14.11.2001
(73) Titulaire: Dat, Frédéric, 11110 Salles-d'Aude (FR)
(72) Inventeur: Dat, Frédéric, 11110 Salles-d'Aude (FR)
(74) Mandataire: Pontet, Bernard
(86) Numéro de dépôt international: PCT/FR2000/000380
(87) Numéro de publication internationale: WO 2000/048694

(56) Documents cités:
- DE-C- 19 602 667
- FR-A- 2 592 807
- FR-A- 2 760 373

## Description

L'invention concerne un ensemble comprenant un dispositif de fixation d'une chaussure sur un surf des neiges, ladite chaussure et ledit surf, selon le préambule de la revendication 1. Un tel ensemble est connu selon le FR-A-2760373.

Les systèmes existants ont un nombre de pièces supplémentaires par rapport aux fixations classiques relativement important avec des crans de verrouillage, des ressorts poussant ces derniers et des cames déverrouillant le tout, et, d'autre part situés en bas des fixations, ils sont difficiles à atteindre.

La présente invention a pour but de simplifier cela en donnant à la talonnière également les fonctions de crans de verrouillage et de cames déverrouillant le système.

Ce but est atteint par les caractéristiques énoncées dans la partie caractérisante de la revendication 1.

D'autres caractéristiques de l'invention sont mentionnées dans les revendications dépendantes.

La fixation est constituée d'une base de section transversale en « U » pourvue d'une semelle fixée à plat sur la planche de glisse, de deux ailes remontant sur les côtés de la semelle, d'une talonnière, pièce verticale maintenant l'arrière de la chaussure, placée transversalement en arrière de la base, se partageant dans sa partie inférieure en deux branches solidarisées chacune à une aile de la base au moyen d'un axe, chaque branche se prolongeant de l'autre côté de l'axe en descendant vers la base. Une partie inférieure des branches de la talonnière située sous chaque axe vient se loger sous la poussée de ressorts au-dessus d'une partie de la chaussure ou d'une talonnette liée à cette dernière, située sur les côtés de la chaussure de part et d'autre du talon, parties pouvant prendre par exemple la forme de crans s'engageant dans des entailles de formes complémentaires, empêchant la chaussure de sortir de la fixation. Le ressort, à action angulaire, enserre l'axe, une extrémité s'appuyant sur la base, l'autre extrémité, en contact avec la talonnière, fait pivoter la partie de cette dernière située sous l'axe vers l'avant de la fixation. Le déverrouillage de la chaussure ou de sa talonnette s'effectue en poussant le haut de la talonnière vers l'avant de la fixation.

Des butées de la base en contact avec la chaussure ou sa talonnette empêchent ladite chaussure de glisser vers l'avant et l'arrière de la fixation.

Pour éviter le pivotement involontaire de la talonnière lors d'un choc, une lame mobile, liée par une de ses extrémités à la talonnière, forme une boucle derrière ladite talonnière, l'autre extrémité de cette lame est libre et passe par une ouverture pratiquée dans la talonnière au travers de cette dernière et vient au contact de l'arrière de la chaussure. Sous un choc à l'arrière de la fixation, c'est donc la lame qui vient en butée sur la chaussure et non la talonnière.

Une autre forme de sécurité consiste à diviser en deux parties la talonnière ; la partie basse maintenant la chaussure ou sa talonnette et la partie haute sur laquelle s'appuie la chaussure. Cette partie haute possède à sa base deux perçages oblongs, sensiblement verticaux, par lesquels passent deux axes qui la lient à la partie basse, offrant une liberté partielle en rotation et en translation verticale de la partie haute par rapport à la partie basse. La base de la partie haute comporte également au moins un élément situé sous un élément de forme complémentaire de la partie basse, à une distance sensiblement égale à celle parcourue par les axes dans les perçages oblongs, éléments s'appuyant, s'encastrant lors du soulèvement par l'utilisateur de la partie haute, solidarisant à ce moment là seulement, en rotation, les deux parties de la talonnière. Un ressort de rappel liant les deux parties aide la partie haute à redescendre en position normale d'utilisation quand on la lâche. Pour ouvrir la fixation, deux mouvements sont donc nécessaires : il faut soulever le haut de la talonnière et le pousser vers l'avant.

Selon un autre mode de la réalisation, la partie basse de la talonnière, en forme d'arc, maintenant la talonnette, possède sur son arrière un élément, une poignée, facilement préhensible qui permet, par sa traction vers le haut, la rotation de la partie basse et donc le déblocage de la talonnette.

La partie avant d'une chaussure destinée à cette fixation possède sur les côtés de sa semelle deux méplats se glissant dans deux logements de formes complémentaires qui pivotent autour d'axes les liant à l'avant des ailes de la base.

Les figures 1 et 2 représentent une coupe longitudinale d'une fixation et de son système de maintien d'une chaussure selon l'invention. Les figures 3, 4 et 5 représentent des coupes d'une talonnière en deux parties.

En référence à ces figures, la fixation est constituée d'une base 1 comportant une semelle 11 fixée à plat sur le surf et de deux ailes 12 remontant sur les côtés de cette semelle 11, d'une talonnière 2 placée transversalement en arrière de la base 1, se partageant dans sa partie inférieure en deux branches 21 solidarisées chacune à une aile 12 au moyen d'un axe 3. La partie inférieure de ces branches 21 se loge dans une entaille de forme complémentaire à ces dernières, découpée dans des prolongements 41 d'une talonnette liée à la chaussure 4, situés sur les côtés de cette dernière, de part et d'autre de son talon. Un ressort 5 à action angulaire enserre l'axe 3, une de ses extrémités se loge dans une fente située sur le dessus de l'aile 12 de la base 1, l'autre extrémité dans une fente située sur la talonnière 2 au-dessus de l'axe 3 fait pivoter la talonnière 2 autour de ce dernier.

Deux butées 6 formées par des surépaisseurs de l'aile 12, situées devant et derrière le prolongement 41, empêchent le glissement de la chaussure dans la fixation.

Une lame souple 22 est fixée en haut de la talonnière 2 par une de ses extrémités ; l'autre, passant par une ouverture 23 de la talonnière 2, vient buter contre l'arrière de la chaussure 4.

Selon d'autres formes, la talonnière 2 se divise en une partie haute 24 et une partie base 25. La partie haute 24 se divise à sa base en deux branches en forme de crochets 26 avec deux perçages oblongs 27 par lesquels passent des axes 3 liant les parties hautes 24, basses 25 et les ailes 12 de la base 1. La partie basse 25 possède deux méplats 29 de formes complémentaires à ceux des crochets 26 et situés au-dessus de ces derniers. Une poignée 251 est fixée à l'arrière de la partie basse. Deux méplats 42, situés de chaque côté de la chaussure 4 sur son avant, moulés avec la semelle, se glissent sous des cornières 7 liées par des axes 71 aux ailes 12 (fig. 6 et 7).

## Revendications

1. Ensemble comprenant un dispositif de fixation d'une chaussure sur un surf des neiges, ladite chaussure et ledit surf, ce dispositif étant constitué d'une base (1) comportant une semelle (11) fixée à plat sur le surf et de deux ailes (12) remontant sur les côtés de cette dernière, d'une talonnière (2) placée transversalement en arrière de la base (1), se partageant dans sa partie inférieure en deux branches (21) solidarisées chacune à une aile de la base (1) au moyen d'un axe (3), une talonnette (41), **caractérisé en ce qu'**une partie inférieure des branches (21) de la talonnière (2) située sous chaque axe (3) vient se loger sous la poussée d'un ressort (5) au-dessus d'une partie de la chaussure (4), ladite talonnette (41) étant liée à cette dernière par une partie située sur les côtés de la chaussure, de part et d'autre du talon.

2. Ensemble selon la revendication 1, **caractérisé en ce que** le ressort (5) a une action angulaire, enserre l'axe (3) par l'une de ses extrémités et l'autre extrémité de ce ressort, en contact avec la talonnière (2) fait pivoter la partie de cette dernière située sous l'axe (3) vers l'avant de la fixation.

3. Ensemble selon les revendications 1 et 2, **caractérisé en ce qu'**une lame mobile (22), liée par une de ses extrémités à la talonnière (2), forme une boucle derrière ladite talonnière (2), l'autre extrémité de cette lame (22), libre, passe par une ouverture pratiquée dans la talonnière (2) au travers de cette dernière et vient au contact de l'arrière de la chaussure (4).

4. Ensemble selon les revendications 1 et 2, **caractérisé en ce que** la talonnière (2) est divisée en une partie haute (24) possédant à sa base deux perçages oblongs (27) sensiblement verticaux, par lesquels passent deux axes (3) qui la lient à une partie basse (25) ; la base de la partie haute (24) comportant également au moins un élément (26) situé sous un élément en forme complémentaire (29) de la partie basse (25), à une distance sensiblement égale à celle parcourue par les axes (3) dans les perçages oblongs (27), lesdits éléments s'appuyant, s'encastrant lors du soulèvement de la partie haute (24) de la talonnière (2).

5. Ensemble selon la revendication 4, **caractérisé en ce qu'**un ressort de rappel lie les deux parties (24) et (25) de la talonnière (2).

6. Ensemble selon les revendications 1 et 2, **caractérisé en ce que** la partie basse (25) de la talonnière (2) maintenant la talonnette (41) possède sur son arrière un élément ou une poignée (251) préhensible.

7. Ensemble selon les revendications 1 et 2 **caractérisé en ce que** la partie avant d'une chaussure (4) destinée à cette fixation possède sur les côtés de sa semelle deux méplats (42) se glissant dans deux logements (7) de formes complémentaires situés sur l'avant des ailes (12) de la base (1).

8. Ensemble selon les revendications 1 et 7, **caractérisé en ce que** les logements (7) pivotent autour d'axes (71) les liant aux ailes (12) de la base (1).

## Patentansprüche

1. Einheit, die eine Vorrichtung zur Befestigung eines Schuhs auf einem Snowboard, diesen Schuh und dieses Snowboard umfasst, wobei diese Vorrichtung aus einer Basis (1) mit einer flach auf dem Snowboard befestigten Sohle (11) und aus zwei Wangen (12) besteht, die sich an den Seiten der Basis nach oben erstrecken, sowie aus einem Fersenbügel (2), der am hinteren Ende der Basis (1) quer angeordnet ist und der sich in seinem unteren Teil in zwei Schenkel (21) aufteilt, die jeweils mit einer Wange der Basis (1) mit Hilfe einer Achse (3) befestigt sind, und einem Absatzstück (41), **dadurch gekennzeichnet, dass** ein unterer Teil der Schenkel (21) des Fersenbügels (2), der unter jeder Achse (3) gelegen ist, unter dem Schub einer Feder (5) über einen Teil des Schuhs (4) gelangt, wobei das Absatzstück (41) mit letzterem durch einen Teil verbunden ist, der zu beiden Seiten des Absatzes an den Seiten des Schuhs gelegen ist.

2. Einheit nach Anspruch 1, **dadurch gekennzeichnet, dass** die Feder (5) eine Winkelwirkung hat und die Achse (3) mit einem ihrer Enden umschließt und das andere Ende der Feder, das mit dem Fersenbügel (2) in Kontakt ist, dessen unter der Achse (3) gelegenen Teil auf den vorderen Teil der Bindung zu verschwenken lässt.

3. Einheit nach den Ansprüchen 1 und 2, **dadurch gekennzeichnet, dass** ein bewegliches Blatt (22), das mit einem seiner Enden mit dem Fersenbügel (2) verbunden ist, hinter dem Fersenbügel (2) einen Bügel bildet, und das andere, freie Ende dieses Blatts (22) über eine in dem Fersenbügel (2) vorgesehene Öffnung durch diesen hindurchtritt und mit der Rückseite des Schuhs (4) in Kontakt kommt.

4. Einheit nach den Ansprüchen 1 und 2, **dadurch gekennzeichnet, dass** der Fersenbügel (2) in einen oberen Teil (24) geteilt ist, der an seiner Basis zwei im wesentlichen vertikale Langlöcher (27) aufweist, durch die zwei Achsen (3) treten, die ihn mit einem unteren Teil (25) verbinden, wobei die Basis des oberen Teils (24) ferner mindestens ein Element (26) aufweist, das unter einem ergänzend geformten Element (29) des unteren Teils (25) in einem Abstand gelegen ist, der im wesentlichen gleich dem ist, den die Achsen (3) in den Langlöchern (27) zurücklegen, wobei diese Elemente bei Anheben des oberen Teils (24) des Fersenbügels (2) sich aneinander abstützen und ineinandergreifen.

5. Einheit nach Anspruch 4, **dadurch gekennzeichnet, dass** eine Rückholfeder die beiden Teile (24) und (25) des Fersenbügels (2) verbindet.

6. Einheit nach den Ansprüche 1 und 4, **dadurch gekennzeichnet, dass** der untere Teil (25) des Fersenbügels (2), der das Absatzstück (41) hält, auf seiner hinteren Seite ein Element oder einen Griff (251) aufweist, der ergriffen werden kann.

7. Einheit nach den Ansprüche 1 und 2, **dadurch gekennzeichnet, dass** der vordere Teil eines für diese Bindung bestimmten Schuhs (4) auf den Seiten seiner Sohle zwei Abflachungen (42) aufweist, die in zwei Aufnahmen (7) mit ergänzenden Formen eingeschoben sind, die im vorderen Teil der Wangen (12) der Basis (1) vorgesehen sind.

8. Einheit nach den Ansprüchen 1 und 7, **dadurch gekennzeichnet, dass** die Aufnahmen (7) um Achsen (71) verschwenkbar sind, die sie mit den Wangen (12) der Basis (1) verbinden.

## Claims

1. Assembly comprising a device for holding a shoe in a snowboard, said shoe and said snowboard, which fixing system is constituted by a base (1) comprising a sole (11) fixed flat on the snowboard and two wings (12) extending up the sides of the latter, a heel release (2) placed transversally at the rear of the base (1), being divided in its lower part into two branches (21) each interlocked to a wing of the base (1) by means of a pin (3), **characterized in that** a lower part of the branches (21) of the heel release (2) located under each pin (3) is housed under the pressure of a spring (5) above one part of the shoe (4), a heel-piece (41) connected to the latter, part located on the sides of the shoe, on either side of the heel.

2. Assembly according to claim 1 **characterized in that** the angular action spring (5) surrounds the pin (3), one end pressing on the base (1), the other end in contact with the heel release (2) causes the part of the latter located beneath the pin (3) to pivot towards the front of the fixing system.

3. Assembly according to claims 1 and 2, **characterized in that** a mobile blade (22), linked by one of its ends to the heel release (2), forms a loop behind said heel release (2), the other end of this blade (22) is free and passes through an opening made in the heel release (2) through the latter and comes into contact with the rear of the shoe (4).

4. Assembly according to claims 1 and 2 **characterized in that** the heel release (2) is divided into an upper part (24) having at its base two substantially vertical oblong holes (27), through which two pins (3) pass, which connect it to a lower part (25); the base of the upper part (24) also comprises at least one element (26) located under an element of matching shape (29) to the lower part (25) at a distance substantially equal to that covered by the pins (3) in the oblong holes (27), which elements press and fit together when the upper part (24) of the heel release (2) is lifted.

5. Assembly according to claim 4 **characterized in that** a return spring links the two parts (24) and (25) of the heel release (2).

6. Assembly according to claims 1 and 2 **characterized in that** the upper part (25) of the heel release (2) holding the heel-piece (41) has on its rear an element, a handle (251) which is easy to hold.

7. Assembly according to claims 1 and 2 **characterized in that** the front part of a shoe (4) intended for this fixing system has on the sides of its sole two flat parts (42) sliding into two housings (7) of matching shape located on the front of the wings (12) of the base (1).

8. Assembly according to claims 1 and 7 **characterized in that** the housings (7) pivot about pins (71) connecting them to the wings (12) of the base (1).
